# FASCICULE DE BREVET EUROPEEN

(11) **EP 1 815 942 B1**
(45) Date de publication et mention de la délivrance du brevet: **24.09.2008**
(21) Numéro de dépôt: 07300710.6
(22) Date de dépôt: 09.01.2007
(51) Int. Cl.: B24B 23/04, B24B 47/10, B24B 47/14

(54) **Equipment transportable destiné à meuler, poncer, surfacer, incorporant un dispositif à fonctionnement par dépression**
Transportable Ausrüstung, die zum Schleifen, Polieren und Glätten vorgesehen ist und eine Vorrichtung mit Unterdruckbetrieb beinhaltet
Transportable equipment intended for grinding, sanding, surfacing, including a device that works by depression

(30) Priorité: 02.02.2006 FR 0650362
(43) Date de publication de la demande: 08.08.2007
(73) Titulaire: M.B.H. Developpement, 42120 St. Vincent de Boisset (FR)
(72) Inventeur: Botazzi, Marc, 42120 Saint Vincent de Boisset (FR)
(74) Mandataire: Dupuis, François

(56) Documents cités:
- DE-A1- 19 932 101
- DE-U1- 20 307 313
- FR-A- 1 200 163
- US-B1- 6 185 781

## Description

L'invention se rattache au secteur technique des appareils et instruments électroportatifs de ponçage, meulage et surfaçage. En particulier, l'invention concerne un équipement selon le préambule de la revendication 1, qui est connu du document FR-A-1 200 163, par exemple.

Selon l'art antérieur, il est bien connu d'utiliser des appareils électroportatifs du type ponceuses, meuleuses et similaires pour surfacer des parois, cloisons, permettant leur fonctionnement. En pratique, les différentes ponceuses et similaires de ce type sur le marché restent peu faciles à manipuler sur des périodes de temps importantes, car le poids du bloc moteur reste conséquent. Aussi, la manipulation de la ponceuse dans tous les sens et orientations est à la longue fastidieuse et pénible. En outre, l'évacuation des poussières, détritus, requiert d'incorporer à la ponceuse et similaires des moyens complémentaires d'aspiration qui viennent se brancher sur la ponceuse avec des flexibles ou similaires associés à une source d'aspiration ou sont incorporés dans la machine. C'est le cas par exemple des ponceuses girafes ou des ponceuses rotatives orbitales. Les manipulations restent cependant peu pratiques. En outre, lorsqu'ils sont incorporés, cela alourdit de manière importante lesdites ponceuses et similaires.

La démarche du demandeur a donc été de rechercher une nouvelle conception de ponceuse qui soit de manipulation aisée par l'opérateur et de grande efficacité, ainsi que l'évacuation des poussières et des détritus.

La solution apportée par le demandeur va à l'encontre de la conception actuelle de ces appareils électroportatifs en s'affranchissant du bloc moteur.

Ainsi, l'équipement transportable destiné à meuler, poncer, surfacer et opérations similaires., est remarquable en ce qu'il comprend une partie active réceptrice de l'outil agencée avec un corps creux intérieurement recevant un dispositif de transmission de puissance, ledit dispositif recevant à une extrémité la partie outil destinée à poncer, meuler, surfacer, et étant accouplé à son autre extrémité à une turbine, ladite turbine étant aménagée pour autoriser une ventilation et passage d'air en provenance de l'extérieur et étant connectée par un flexible à une source aspirante en créant une dépression, la turbine devenant aspirante, l'appareil fonctionnant sans moyen moteur électrique intégré.

L'équipement selon l'invention est défini dans la revendication 1.

Ces caractéristiques et d'autres encore ressortiront bien de la suite de la description.

Pour fixer l'objet de l'invention illustrée d'une manière non limitative aux figures des dessins où :
- la figure 1 est une vue de l'équipement intégrant une partie active selon l'invention connecté à la source aspirante.
- la figure 2 est une vue de la partie active avant branchement de la source aspirante.
- la figure 3 est une vue en coupe partielle de la partie active selon l'invention.
- la figure 4 est une vue de la turbine intégrée à l'appareil.

Afin de rendre plus concret l'objet de l'invention, on le décrit maintenant d'une manière non limitative illustrée aux figures des dessins.

L'équipement mettant en oeuvre l'invention est référencé dans son ensemble par (E) et comprend une partie active (A) utile réceptrice de l'outil à poncer, meuler, à surfacer ou autres, destinée à être manipulée par l'opérateur contre une paroi (P) ou cloison ou similaire, afin d'exécuter des travaux de ponçage, meulage, surfaçage ou similaire, ladite partie active étant reliée par un flexible (F) à un bloc aspirant (B) intégré par exemple dans une desserte roulante telle qu'illustrée par exemple figure 3. Cette desserte roulante est, par exemple, celle du type décrite dans la demande de brevet FR 0502612 appartenant au demandeur. Cette desserte est ainsi agencée intérieurement, protégé par un carter de protection, avec un bloc aspirateur.

La partie active comprend ainsi un corps creux (1) intérieurement recevant un dispositif de transmission (2) par engrenages, à angle droit, par exemple, avec deux pignons (2a-2b) de dentures différentes pour assurer une démultiplication appropriée, et montés sur deux axes (2c-2d) perpendiculaires montés sur des moyens de roulement (3-4) appropriés.

L'un (2c) des axes reçoit à fixation l'outil de ponçage (5) ou meulage ou similaire de tout type connu. L'autre axe (2d) est agencé pour recevoir une turbine (6) montée solidarisée par tous moyens de liaison (7) appropriés. Cette turbine (6) présente des ouvertures (6a) radiales permettant le passage et l'entrée d'air et des conduits (6b) avec ailettes (6c) qui constituent les moyens de rotation de la turbine qui travaille par aspiration. En outre, le flexible (F) est monté sur une coiffe (8) présentant un embout épaulé (8a) de réception. Cet emmanchement est effectué serré ou à l'aide de moyens de bridage rapportés. Ainsi, selon l'invention, la mise en fonctionnement du bloc aspirant (B) après branchement électrique va provoquer une dépression d'air à travers la turbine (6) et sa mise en rotation. Par le moyen de transmission (2), l'outil de ponçage ou équivalent sera à son tour sollicité en rotation pour effectuer les opérations de ponçage ou équivalentes désirées. Le bloc aspirant est choisi pour permettre la rotation de l'outil à la vitesse qui convient pour effectuer les travaux.
L'opérateur saisit la partie active par un emplacement de préhension formé en saillie sur le corps et peut effectuer toutes les manoeuvres qu'il convient pour effectuer les travaux sur les parois, cloisons et similaires. La manipulation est facile, la charge à soulever est légère, en l'absence du bloc moteur. La desserte réceptrice du bloc aspirant est montée sur des moyens de roulement de sorte qu'elle peut se déplacer aisément en fonction des besoins de l'opérateur.

Selon le concept de l'invention, l'équipement fonctionne par la dépression, créée en aval par le bloc aspirant en supprimant tout moyen moteur dans l'outil de ponçage, meulage et similaire.

Sans sortir du cadre de l'invention, la partie active de l'équipement peut être changée selon les besoins à la condition bien sûr que les parties actives de remplacement soient agencées de manière similaire. En outre, le corps de la partie active peut intégrer ou non un système d'aspiration des poussières et autres détritus.

## Revendications

1. Equipement transportable destiné à meuler, poncer, surfacer et opérations similaires, meuleuse et similaires, du type comprenant une partie active réceptrice d'un outil agencé avec un corps recevant un dispositif de transmission de puissance, le dispositif recevant à une extrémité la partie outil (5) destinée à poncer, meuler, surfacer et présentant une turbine aménagée pour autoriser une ventilation et passage d'air en provenance de l'extérieur et étant connectée par un flexible à une source aspirante en créant une dépression, le corps (1) étant creux intérieurement et recevant un dispositif de transmission d'engrenage avec deux pignons (2a - 2b) de denture différente pour assurer une démultiplication appropriée, **caractérisé en ce que** les deux pignons sont montés sur deux axes (2c - 2d) perpendiculaires montés sur des moyens de roulement (3 - 4) appropriés,
**et en ce que** l'un des axes (2c) reçoit, à fixation, l'outil de ponçage ou meulage ou similaire et l'autre axe (2d) monté dans le corps creux et agencé pour recevoir une turbine montée et solidarisée par tout moyen de liaison, en étant dans un plan perpendiculaire au plan de travail de l'outil (5).

2. Equipement selon la revendication 1 **caractérisé en ce que** la turbine (6) présente des ouvertures (6a) radiales permettant le passage et l'entrée d'air et des conduits (6b) avec des ailettes (6c) qui constituent les moyens de rotation de la turbine qui travaille par aspiration, et **en ce que** le flexible (F) est monté sur une coiffe (8) présentant un embout épaulé (8a) de réception.

3. Equipement selon l'une quelconque des revendications 1 et 2 **caractérisé en ce que** le bloc aspirant (B) est intégré dans une desserte roulante.

## Claims

1. Transportable equipment for grinding, sanding, surfacing and similar operations, grinding machine and similar, of the type comprising an active part accommodating a tool arranged with a body receiving a power transmission device, the device receiving at one end the tool part (5) for sanding, grinding, surfacing and having a turbine arranged for ventilation and passage of air from the exterior and being connected by a hose to a vacuum source and creating a vacuum,
**characterized in that** the body (1) being internally hollow and accommodating a gear transmission device with two pinions (2a - 2b) having different gear teeth for ensuring an appropriate gearing down, the two pinions are mounted on two perpendicular shafts (2c - 2d) mounted on appropriate bearing means (3 - 4),
and **in that** one of the shafts (2c) receives, with fastening, the sanding or grinding tool or similar, and the other shaft (2d) is mounted in the hollow body and arranged to receive a turbine mounted and joined by any connecting means, while being in a plane perpendicular to the working plane of the tool (5).

2. Equipment according to Claim 1, **characterized in that** the turbine (6) has radial openings (6a) for the passage and entry of air and ducts (6b) with fins (6c) which constitute the means for rotating the turbine which operates by suction, and **in that** a hose (F) is mounted on a cover (8) having a shouldered receiving end piece (8a).

3. Equipment according to either of Claims 1 and 2, **characterized in that** the vacuum block (B) is incorporated in a travelling service unit.

## Patentansprüche

1. Transportable Ausrüstung, die zum Schleifen, Polieren und Glätten sowie ähnliche Vorgänge vorgesehen ist, eine Schleifmaschine und Ähnliches, der Art, die einen aktiven Teil aufweist, der ein Werkzeug aufnimmt und mit einem Körper zusammengefügt ist, der eine Leistungsübertragungsvorrichtung aufnimmt, wobei die Vorrichtung an einem Ende den Werkzeugteil (5) aufnimmt, der zum Polieren, Schleifen und Glätten bestimmt ist, und eine angebrachte Turbine aufweist, um eine Ventilation und das Durchlassen von Luft, die von außen kommt, zu ermöglichen, und die mittels eines biegsamen verbindungsstücks mit einer Saugquelle verbunden ist, die einen Unterdruck erzeugt, wobei der Körper (1) innen hohl ist und eine Getriebe-Übertragungsvorrichtung mit zwei Zahnrädern (2a - 2b) mit unterschiedlichen Zahnungen aufnimmt, um eine geeignete Untersetzung zu gewährleisten, **dadurch gekennzeichnet, dass** die beiden zahnräder an zwei senkrechten Achsen (2c - 2d) angebracht sind, die an geeigneten Lagermitteln (3 - 4) angebracht sind,
und dadurch, dass eine der Achsen (2c) zur Befestigung das Polier- oder Schleifwerkzeug oder Ähnliches aufnimmt, und die andere Achse (2d), die in dem hohlen Körper angebracht ist und angeordnet ist, um eine Turbine aufzunehmen, die mittels jedem geeigneten Verbindungsmittel angebracht und fest zusammengebaut ist, wobei sie sich in einer zur Arbeitsebene des Werkzeugs (5) senkrechten Ebene befindet.

2. Ausrüstung gemäß Anspruch 1, **dadurch gekennzeichnet, dass** die Turbine (6) radiale Öffnungen (6a), die das Durchgehen und Eintreten von Luft ermöglichen, und Kanäle (6b) mit Flügeln (6c), die die Rotationsmittel der Turbine bilden, die durch Saugwirkung funktioniert, aufweist, und dadurch, dass das biegsame Verbindungsstück (F) an einer Kappe (8) angebracht ist, die ein Ansatzstück (8a) zur Aufnahme darstellt.

3. Ausrüstung gemäß einem der Ansprüche 1 und 2, **dadurch gekennzeichnet, dass** der Saugblock (B) in einem Rollwagen integriert ist.
